# EUROPÄISCHE PATENTSCHRIFT

(11) **EP 2 377 766 B1**
(45) Veröffentlichungstag und Bekanntmachung des Hinweises auf die Patenterteilung: **27.06.2012**
(21) Anmeldenummer: 10015482.2
(22) Anmeldetag: 09.12.2010
(51) Int. Cl.: B65D 1/26, B65D 25/36, B65D 77/04

(54) **Behälter**
Container
Récipient

(30) Priorität: 19.04.2010 DE 102010015415
(43) Veröffentlichungstag der Anmeldung: 19.10.2011
(73) Patentinhaber: Optipack GmbH, 86850 Aretsried (DE)
(72) Erfinder: Dengler, Thomas, 86179 Augsburg (DE); Leins, Michael, 87733 Markt Rettenbach (DE)
(74) Vertreter: Leinweber & Zimmermann

(56) Entgegenhaltungen:
- DE-U1-202010 005 753
- GB-A- 1 160 536
- US-A- 3 653 575
- US-A- 3 934 725
- US-A- 4 261 501
- US-B2- 6 889 866

## Beschreibung

Die Erfindung betrifft einen Behälter zum Aufnehmen flüssiger und/oder pastöser Produkte, insbesondere Milchprodukte, nach dem Oberbegriff des Patentanspruchs 1, eine zur Herstellung solcher Behälter geeignete Schale sowie die Verwendung derartiger Behälter als Packung für Lebensmittel, insbesondere Milchprodukte.

Behälter der vorstehend beschriebenen Art werden beispielsweise in Form von Bechern als Packung für Milchprodukte eingesetzt. Herkömmliche Behälter bestehen aus einer einzigen becherartigen Schale aus Polystyrol, Polypropylen, PET o. dgl., wobei die Becheröffnung nach Befüllen mit dem Milchprodukt mit einer beispielsweise aus einer Aluminiumfolie gebildeten Verschlußanordnung verschlossen wird. Dabei muß für jede einzelne Produktsorte, wie etwa für jede einzelne Geschmacksrichtung der Milchprodukte eine eigene entsprechend bedruckte Schale bereitgestellt werden.

Angesichts dieser Probleme wurde bereits vorgeschlagen, unbedruckte becherartige Schalen im Bereich ihrer Mantelfläche mit einer Abdeckung aus bedruckbarem Material zu versehen, die entsprechend dem Becherinhalt bedruckt werden kann. Derartige Abdeckungen können aus Papier, Pappe oder einem geeigneten bedruckbaren Kunststoff hergestellt werden. Sie können entsprechend der Mantelfläche der becherartigen Schale zugeschnitten und auf diese Mantelfläche aufgeklebt werden. Ferner wurden im Sinne einer einfachen Trennung von Abdeckung und Schale auch Herstellungsverfahren vorgeschlagen, bei dem ein Papier- oder Pappzuschnitt zu einem Mantel gewickelt und im Bereich der Ränder des Zuschnitts miteinander verklebt wird, so daß der so vorbereitete Mantel auf die becherartige Schale aufgesteckt werden kann.

Durch die zusätzliche Verwendung einer entsprechend bedruckten Abdeckung werden jedoch die Herstellungskosten für die Behälter erhöht. Das kann zumindest teilweise durch eine Verminderung der Wandstärke der becherartigen Schale kompensiert werden, wobei diese Verminderung der Wandstärke durch den zusätzlichen Stabilisierungseffekt der auf die Schale aufgeklebten Abdeckung ermöglicht wird.

Allerdings ist eine zuverlässige Befestigung der Abdeckung auf der Schale mit einem hohen Aufwand verbunden, wobei gleichzeitig das Problem auftritt, daß der Bodenbereich der Schale durch die Abdeckung keinerlei Verstärkung erfährt. Daher ergibt sich bei einer Verminderung der Wandstärke der Schale, die im Mantelbereich im Hinblick auf die Verstärkungswirkung der Abdeckung möglich ist, ein erhöhtes Beschädigungsrisiko im Bodenbereich des Behälters, wobei ein zusätzliches Beschädigungsrisiko dann entsteht, wenn sich die Abdeckung von der Schale löst, was durch die Form des sich in Richtung auf den Bodenbereich verjüngenden Mantelbereichs begünstigt wird.

Zur Lösung dieser Probleme wurde in der DE 202 007 016 006 eine Weiterbildung der bekannten Becher vorgeschlagen die im wesentlichen dadurch gekennzeichnet ist, daß im Bodenbereich der Schale mindestens eine radial nach innen ragende Einbuchtung mit einer nach oben weisenden äußeren Begrenzungsfläche vorgesehen ist, wobei ein unterer Rand der Abdeckung an die nach oben weisende Begrenzungsfläche des Bodenbereichs anlegbar ist, um so eine zuverlässige Fixierung der Abdeckung einerseits und eine Verbesserung der Stabililtät im Bodenbereich der Schale zu ermöglichen. In diesem Zusammenhang werden in der genannten Schrift in erster Linie ringförmig umlaufende Einbuchtungen im Bereich des Bodenbereichs vorgeschlagen. Es hat sich allerdings gezeigt, daß entsprechende Becher bei radial nach innen auf den Bodenbereich einwirkenden Kräften keine ausreichende Stabilität aufweisen. Eine verbesserte Stabililsierungswirkung wird bei den aus der genannten Schrift bekannten Bechern erreicht, welche entsprechend einer darin beanspruchten bevorzugten Weiterbildung zwei, drei oder mehr in Umfangsrichtung des Bodens voneinander beabstandete, vorzugsweise etwa äquidistant beabstandete Einbuchtungen aufweist. Allerdings hat es sich bei Einsatz solcher Becher gezeigt, daß eine zufriedenstellende Fixierung der Abdeckung kaum möglich ist.

Angesichts der vorstehend erläuterten Probleme im Stand der Technik liegt der Erfindung die Aufgabe zugrunde, Behälter zur Verfügung zu stellen, die einerseits eine zufriedenstellende Stabilität aufweisen und andererseits eine zuverlässige Fixierung der Abdeckung ermöglichen.

Erfindungsgemäß wird diese Aufgabe durch die ein kennzeichnenden Teil des Patentanspruchs 1 angegebene Weiterbildung der bekannten Behälter gelöst.

Die Stützvorsprünge erfindungsgemäßer Behälter bilden eine Profilierung des Bodenbereichs der Schale, welche ähnlich wie die Ausführung mehrerer in Umfangsrichtung hintereinander angeordneter Einbuchtungen zu einer Stabilisierung des Bodenbereichs führt. Allerdings wird durch die nach außen ragenden Stützvorsprünge eine solche obere Begrenzungsfläche gebildet, an der sich der unterer Rand der Abdeckung derart abstützen kann, daß das Abgleiten der Abdeckung von der becherartigen Schale zuverlässig verbinder wird.

Bei einer bevorzugten Ausführungsform der Erfindung ist im Bodenbereich der Schale eine eine Behälterachse umlaufende Einbuchtung gebildet, wobei der Mantelbereich zur Bildung der Einbuchtung über einen radial nach innen ragenden Abstützbereich in den Bodenbereich übergeht die Einbuchtung an ihrem dem Abstützbereich abgewandten unteren Ende von einem Standbereich begrenzt wird und die Stützvorsprünge am Standbereich gebildet sind, wobei der Standbereich eines in einem gleichförmigen Behälter eingesteckten Behälters von dem Abstuizbereich dieses Behälters abstützbar ist. Bei erfindungsgemäßen Behältern wird durch die Einbuchtung eine zusätzliche Profilierung im Bodenbereich bereitgestellt, welche eine weitere Stabilisierungswirkung entfaltet. Zugleich wird durch die Einbuchtung einer Stapelhilfe geschaffen, wobei die Stützvorsprünge am Standbereich eine Doppelfunktion übernehmen, in dem sie einerseits am unteren Rand der Abdeckung anliegen und diese so auf der Schale fixieren und andererseits zur Abstützung des in einen gleichförmigen Behälter eingesteckten Behälter an dessen Standbereich dienen.

Es hat sich gezeigt, daß durch die beschriebene Profilierung des Bodenbereich die Entnahme des in dem Behälter aufgenommenen Produkts nicht übermäßig erschwert wird, wobei diese Entnahme ohnehin durch den sich in Richtung auf den Bodenbereich verjüngenden Mantelbereich erleichtert ist. Aus gestalterischen Gründen kann es zweckmäßig sein, wenn die Einbuchtung zumindest teilweise von der Abdeckung abgedeckt ist. Bei dieser Ausführung der Erfindung ist die Profilierung der Schale des Behälters nicht mehr vollständig sichtbar, was gewünscht sein kann.

Im Sinne einer stabilen Abstützung der Abdeckung hat es sich als sinnvoll erwiesen, wenn der untere Rand der Abeckung etwa tangential bezüglich der nach oben weisenden Begrenzungsfläche mindestens eines Stützvorsprungs verläuft, also auf die Abdeckung einwirkende Querkräfte vermindert werden können. Eine besonders stabile Abstützung wird erreicht, wenn mindestens ein Stützvorsprung etwa quaderförmig mit einer etwa in einer radialen Schnittebene des Behälters verlaufend nach oben weisenden Begrenzungsfläche ausgeführt ist. Dadurch erfolgt die Abstützung der Abdeckung an dem Stützvorsprung längs der gesamten oberen Begrenzungsfläche des Stützvorsprungs. Im Sinne einer besonders guten Stabilisierung des Bodenbereichs kann es aber auch sinnvoll sein, wenn mindestens ein Stützvorsprung eine in Umfangsrichtung wellenförmig verlaufende, nach oben weisende Begrenzungsfläche aufweist, wobei sich der untere Rand der Abdeckung vorzugsweise am Scheitelpunkt des wellenförmigen Verlaufs abstützt. Bei dieser Ausführungsform liegt der untere Rand der Abdeckung wiederum tangential an der oberen Begrenzungsfläche des Stützvorsprungs an, was im Sinne der Vermeidung von in Umfangsrichtung des Behälters wirkenden Kräften von Nutzen ist.

Eine besonders stabile Fixierung der Abdeckung an der Schale kann erreicht werden, wenn mindestens ein Stützvorsprung dreieckförmig ausgeführt ist, wobei sich der untere Rand der Abdeckung an einer Dreiecksspitze abstützt. Bei dieser Ausführungsform der Erfindung dringt die Dreiecksspitze geringfügig in den unteren Rand der Abdeckung ein um so eine verdrehsichere Fixierung der Abdeckung an der Schale zu bewirken.

Aus gestalterischen Gründen kann es zweckmäßig sein, wenn mindestens zwei beispielsweise wellenförmig verlaufende Stützvorsprünge ineinander übergehen, um so eine durchgehende Wellenlinie auszubilden.

Herstellungstechnisch hat es sich als besonders günstig erwiesen, wenn der sich in Richtung auf den Bodenbereich verjüngende Mantelbereich zumindest teilweise kegelstumpfförmig ausgeführt ist. Dabei kann die bedruckbare Abdeckung zumindest teilweise aus Papier und/oder Pappe gebildet sein, wobei zum Erhalt eines besonders stabilen Produkts eine Verklebung mit dem Mantel- und/oder Bodenbereich der Schale erfolgt. Daneben ist aber auch an den Einsatz von Abdeckungen gedacht, die zumindest teilweise aus Kunststoff, insbesondere aus einer Kunststofffolie hergestellt sind. Die Anbringung einer entsprechenden Abdeckung gestaltet sich besonders einfach, wenn es sich bei der Kunststäfffolie um eine Schrumpffolie handelt, die unter Hitzeeinwirkung auf die becherartige Schale aufgeschrumpft werden kann. Wie bei herkömmlichen Behältern kann die Schale zumindest teilweise aus Polystyrol, Polypropylen und/oder PET gebildet sein, wobei im Hinblick auf die durch die erfindungsgemäße Schalenform erzielte Stabilität eine Wandstärke der Schale von 0,2 mm oder weniger zum Erhalt eines ausreichend stabilen Behälters ausreicht.

Im Sinne einer ausreichenden Stabilisierung erfindungsgemäßer Behälter im Bodenbereich hat es sich als zweckmäßig erwiesen, wenn sich die Stützvorsprünge über 1 % oder mehr, insbesondere 3 % oder mehr der Gesamthöhe des Bechers erstrecken.

Wie der vorstehenden Erläuterung zu entnehmen ist, können erfindungsgemäße Behälter mit besonderem Vorteil als Packung für Lebensmittel, insbesondere für flüssige oder pastöse Milchprodukte verwendet werden und eine zur Herstellung entsprechender Behälter geeignete Schalte zeichnet sich im wesentlichen dadurch aus, daß sie in ihrem Bodenbereich zwei, drei oder mehr in Umfangsrichtung der Schale hintereinander angeordnete, radial nach außen ragende Stützvorsprünge aufweist, deren nach oben weisende Begrenzungsfläche an eine an der Mantelfläche der Schale anliegende Abdeckung anlegbar sind.

Nachstehend wird die Erfindung unter Bezugnahme auf die Zeichnung, auf die hinsichtlich aller erfindungswesentlichen und in der Beschreibung nicht näher herausgestellten Einzelheiten verwiesen wird, erläutert. In der Zeichnung zeigt:
- Fig. 1a: einen Behälter gemäß einer ersten Ausführungsform der Erfindung,
- Fig.: 1b die Schale des Behälters gemäß Fig. 1a,
- Fig. 2a: einen Behälter gemäß einer zweiten Ausführungsform der Erfindung,
- Fig. 2b: die Schale des Behälters gemäß Fig.2a,
- Fig. 3a: einen Behälter gemäß einer dritten Ausführungsform der Erfindung,
- Fig. 3b: die Schale des Behälters gemäß Fig. 3a,
- Fig. 4a: einen Behälter gemäß einer vierten Ausführungsform der Erfindung,
- Fig. 4b: die Schale des Behälters gemäß Fig. 4a,
- Fig. 5a: einen Behälter gemäß einer fünften Ausführungsform der Erfindung, und
- Fig. 5b: die Schale des Behälters gemäß Fig. 5a.

Die in Fig. 1b) dargestellte Schale eines erfindungsgemäßen Behälters besteht im wesentlichen aus einem sich in Richtung auf einen Bodenbereich 20 verjüngenden kegelstumpfmantelförmigen Mantelbereich 12 und einem am oberen Rand der Schale 10 radial nach außen aufragenden Flanschbereich 18, welcher sich etwa senkrecht zur Schalenachse erstreckt und zum Aufsiegeln einer Verschlußfolie dient. Der Mantelbereich 12 geht über einen radial nach innen einspringenden Abstützbereich 16 in eine sich kugelstumpfmantelförmig in Richtung auf das untere Ende der Schale erweiternden Bodenbereich 20 über. Zwischen dem Abstützbereich 16 und dem unteren Ende des Bodenbereichs ist eine die Schalenachse umlaufende Einbuchtung 26 im Bodenbereich 20 gebildet. Am unteren Ende des Bodenbereichs 20 sind insgesamt fünf in Umfangsrichtung der Schale 10 äquidistant beabstandete Stützvorsprünge 22 vorgesehen, die sich bezüglich dem Bodenbereich 20 radial nach außen erstrecken. Jeder der Stützvorsprünge 22 weist eine nach oben weisende Begrenzungsfläche 24 auf, die sich etwa in einer Radialebene der Schale erstreckt.

Gemäß Fig. 1 a weist der Behälter zusätzlich zu der Schale 10 auch noch eine den Mantelbereich 12 der Schale abdeckende Abdeckung 30 auf. Bei der in Fig. 1 dargestellten Ausführungsform ist die Abdeckung 30 als Pappzuschnitt ausgeführt, wobei die Ränder der Abdeckung 30 im Bereich einer Überlappungsnaht 32 miteinander verklebt sind. Der untere Rand 34 der Abdeckung 30 liegt im Bereich der Stützvorsprünge 22 an deren nach oben weisenden Begrenzungsflächen 24 an. Auf diese Weise wird die Abdeckung 30 zwischen dem Flanschbereich 18 und den nach oben weisenden Begrenzungsflächen 24 der Stützvorsprünge 22 sicher an der Schale 10 fixiert. Zur Herstellung von in Fig. 1 dargestellten Behältern kann eine Abdeckung 30 als Vorprodukt hergestellt und von unten auf die Schale 10 aufgeschoben werden. Dabei erfolgt jedoch eine Dehnung der Abdeckung 30 im Bereich von deren unteren Rand 34 beim Überstülpen der Abdeckung 30 über die Stützvorsprünge 22. Das kann zu einer Destabilisierung der Fixierung der Abdeckung 30 an der Schale 10 führen. Dieser Mangel kann beseitigt werden, wenn der zur Bildung der Abdeckung 30 benutzte Pappzuschnitt in Umfangsrichtung um den Mantelbereich 12 der Schale 10 gelegt und dann im Bereich der Überlappungsnaht 32 eine Verklebung der seitlichen Ränder des Zuschnitts erfolgt.

Der Behälter gemäß Fig. 2 unterscheidet sich im wesentlichen dadurch von dem Behälter gemäß Fig. 1, daß die Stützvorsprünge 122 wellenförmig ausgeführt sind, wobei sie im Bereich der Wellentäler ineinander übergehen.

Bei der Ausführungsform gemäß Fig. 3 werden ineinander übergehende wellenförmige Stützvorsprünge 222 mit größerer Amplitude eingesetzt.

Bei der Ausführungsform gemäß Fig. 4 sind die wellenförmigen Stützvorsprünge 322 in Umfangsrichtung voneinander getrennt.

Bei der Ausführungsform gemäß Fig. 5 sind die Stützvorsprünge 422 dreieckförmig ausgeführt, wobei sich der untere Rand der Abdeckung 30 im Bereich der Dreieckspitze an den Stützvorsprüngen abstützt. Dabei gräbt sich die Dreieckspitze in den unteren Rand der Abdeckung 30 ein, was zu einer verdrehsicheren Fixierung der Abdeckung 30 an der Schale 10 führt.

## Patentansprüche

1. Behälter zum Aufnehmen flüssiger und/oder pastöser Produkte, insbesondere Milchprodukte, mit einer eine innere Begrenzungsfläche des Behälters bildenden, vorzugsweise becherartigen Schale (10) und einer eine äußere Begrenzungsfläche der Schale (10) zumindest teilweise abdeckenden Abdeckung (30) aus bedruckbarem Material, bei dem die Schale (10) einen sich von einer oberen Öffnung in Richtung auf einen Bodenbereich (20) verjüngenden Mantelbereich (12) aufweist, wobei in dem Bodenbereich (20) eine eine Behälterachse umlaufende Einbuchtung (26) gebildet ist und der Mantelbereich (12) zur Bildung der Einbuchtung (26) über einen radial nach innen ragenden Abstützbereich (16) in den Bodenbereich (20) übergeht und die Einbuchtung (26) an ihrem dem Abstützbereich (16) abgewandten unteren Ende von einem Standbereich begrenzt wird, **dadurch gekennzeichnet, daß** der Bodenbereich (20) zwei, drei oder mehr in Umfangsrichtung der Schale (10) hintereinander angeordnete, radial nach außen ragende Stützvorsprünge (22, 122, 222, 322, 422) aufweist, an deren nach oben weisende Begrenzungsflächen (24) ein unterer Rand (34) der Abdeckung (30) anlegbar ist, wobei die Stützvorsprünge (22, 122, 222, 322, 422) am Standbereich gebildet sind und der Standbereich eines in einen gleichförmigen Behälter eingesteckten Behälters von dem Abstützbereich (16) dieses Behälters abstützbar ist.

2. Behälter nach Anspruch 1, **dadurch gekennzeichnet, daß** die Einbuchtung (26) zumindest teilweise von der Abdeckung (30) abgedeckt ist.

3. Behälter nach einem der vorhergehenden Ansprüche, **dadurch gekennzeichnet, daß** der untere Rand der Abdeckung (30) etwa tangential bezüglich der nach oben weisenden Begrenzungsfläche (24) mindestens eines Stützvorsprungs (22) verläuft.

4. Behälter nach einem der vorhergehenden Ansprüche, **dadurch gekennzeichnet, daß** mindestens ein Stützvorsprung (22) etwa quaderförmig mit etwa in einer radialen Schnittebene des Behälters verlaufenden und nach oben weisenden Begrenzungsflächen (24) ausgeführt ist.

5. Behälter nach einem der vorhergehenden Ansprüche, **dadurch gekennzeichnet, daß** mindestens ein Stützvorsprung (122, 222, 322) eine in Umfangsrichtung wellenförmig verlaufende und nach oben weisende Begrenzungsfläche (24) aufweist, wobei sich der untere Rand der Abdeckung (30) vorzugsweise am Scheitelpunkt des wellenförmigen Verlaufs abstützt.

6. Behälter nach einem der vorhergehenden Ansprüche, **dadurch gekennzeichnet, daß** mindestens ein Stützvorsprung (422) dreieckförmig ausgeführt ist, wobei sich der untere Rand der Abdeckung (30) an einer Dreiecksspitze abstützt.

7. Behälter nach einem der vorhergehenden Ansprüche, **dadurch gekennzeichnet, daß** mindestens zwei Stützvorsprünge (122, 222) ineinander übergehen.

8. Behälter nach einem der vorhergehenden Ansprüche, **dadurch gekennzeichnet, daß** der Mantelbereich (12) zumindest teilweise kegelstumpfmantelförmig ausgeführt ist.

9. Behälter nach einem der vorhergehenden Ansprüche, **dadurch gekennzeichnet, daß** die Abdeckung (30) zumindest teilweise aus Papier und/oder Pappe gebildet und vorzugsweise mit dem Mantelbereich (12) und/oder dem Bodenbereich (20) verklebt ist.

10. Behälter nach einem der vorhergehenden Ansprüche, **dadurch gekennzeichnet, daß** die Abdeckung (30) zumindest teilweise aus Kunststoff, insbesondere aus einer Kunststofffolie, gebildet ist.

11. Behälter nach einem der vorhergehenden Ansprüche, **dadurch gekennzeichnet, daß** die Schale (10) zumindest teilweise aus Polystyrol, Polypropylen und/oder PET gebildet ist.

12. Behälter nach einem der vorhergehenden Ansprüche, **dadurch gekennzeichnet, daß** sich die Einbuchtung (26) über 1 % oder mehr, insbesondere 3 % oder mehr, der Gesamthöhe des Behälters erstreckt.

13. Verwendung eines Behälters nach einem der vorhergehenden Ansprüche als Pakkung für Lebensmittel, insbesondere für Milchprodukte.

14. Schale (10) zur Herstellung eines Behälters nach einem der Ansprüche 1 bis 13.

## Claims

1. A container for holding liquid and/or pasty products, in particular milk products, comprising a preferably beaker-shaped shell (10) forming an inner limiting surface of the container and a cover (30) at least partially covering an outer limiting surface of the shell (10) made of printable material, in which the shell (10) has a casing region (12) tapering from an upper opening towards a base region (20), there being formed in the base region (20) a recess (26) running round a container axis, and the casing region (12) passing over a radially inwardly projecting supporting region (16) into the base region (20) in order to form the recess (26), and the recess (26) being limited at its lower end facing away from the supporting region (16) by a standing region, **characterised in that** the base region (20) has two, three or more supporting projections (22, 122, 222, 322, 422) arranged one behind the other in the circumferential direction of the shell (10) and projecting radially outwards on the upwardly pointing limiting surfaces (24) of which a lower edge (34) of the cover (30) can be placed, the supporting projections (22, 122, 222, 322, 422) being formed on the standing region, and the standing region of a container inserted into a container of the same form being supportable by the supporting region (16) of this container.

2. The container according to Claim 1, **characterised in that** the recess (26) is at least partially covered by the cover (30).

3. The container according to any of the preceding claims, **characterised in that** the lower edge of the cover (30) extends approximately tangentially relative to the upwardly pointing limiting surface (24) of at least one supporting projection (22).

4. The container according to any of the preceding claims, **characterised in that** at least one supporting projection (22) is designed approximately in a block shape with upwardly pointing limiting surfaces (24) extending approximately in a radial section plane of the container.

5. The container according to any of the preceding claims, **characterised in that** at least one supporting projection (122, 222, 322) has an upwardly pointing limiting surface (24) extending in a wave shape in the circumferential direction, the lower edge of the cover (30) preferably being supported on the peak of the wave-shaped extension.

6. The container according to any of the preceding claims, **characterised in that** at least one supporting projection (422) is triangular in form, the lower edge of the cover (30) being supported on a triangle tip.

7. The container according to any of the preceding claims, **characterised in that** at least two supporting projections (122, 222) pass into one another.

8. The container according to any of the preceding claims, **characterised in that** the casing region (12) is at least partially in the form of a truncated cone casing.

9. The container according to any of the preceding claims, **characterised in that** the cover (30) is made at least partially of paper and/or cardboard and is preferably adhered with the casing region (12) and/or the base region (20).

10. The container according to any of the preceding claims, **characterised in that** the cover (30) is made at least partially of plastic, in particular of a plastic foil.

11. The container according to any of the preceding claims, **characterised in that** the shell (10) is made at least partially of polystyrene, polypropylene and/or PET.

12. The container according to any of the preceding claims, **characterised in that** the recess (26) extends over 1% or more, in particular 3% or more, of the total height of the container.

13. Use of a container according to any of the preceding claims as packaging for food, in particular for milk products.

14. A shell (10) for the production of a container according to any of Claims 1 to 13.

## Revendications

1. Récipient destiné à contenir des produits liquides et/ou pâteux, notamment des produits laitiers, comportant une coupe (10) de préférence en forme de petit pot, qui constitue une surface de délimitation intérieure du récipient, et un revêtement (30) en matériau imprimable qui recouvre au moins partiellement une surface de délimitation extérieure de la coupe (10), dans lequel la coupe (10) présente une zone d'enveloppe (12) conique décroissant depuis une ouverture supérieure vers une zone de fond (20), un renfoncement (26) circonférentiel autour d'un axe du récipient étant formé dans la zone de fond (20), la zone d'enveloppe (12), pour former le renfoncement (26), se confondant en la zone de fond (20) en passant par une zone de soutien (16) radialement renfoncée vers l'intérieur, et le renfoncement (26) étant délimité par une zone de base en son extrémité inférieure opposée à la zone de soutien (16), **caractérisé en ce que** la zone de fond (20) présente deux, trois ou plus de trois saillies d'appui (22, 122, 222, 322, 422) dirigées radialement vers l'extérieur et agencées les unes derrière les autres sur la circonférence de la coupe (10), sur les surfaces de délimitation dirigées vers le haut (24) desquelles peut venir s'appuyer un bord inférieur (34) du revêtement (30), les saillies d'appui (22, 122, 222, 322, 422) étant constituées sur la zone de base et la zone de base d'un récipient emboîté dans un récipient de forme similaire pouvant venir en appui contre la zone de soutien (16) de ce récipient.

2. Récipient selon la revendication 1, **caractérisé en ce que** le renfoncement (26) est recouvert au moins partiellement par le revêtement (30).

3. Récipient selon l'une des revendications précédentes, **caractérisé en ce que** le bord inférieur du revêtement (30) s'étend de manière sensiblement tangentielle par rapport à la surface de délimitation dirigée vers le haut (24) d'au moins une saillie d'appui (22).

4. Récipient selon l'une des revendications précédentes, **caractérisé en ce qu'**au moins une saillie d'appui (22) est conçue de manière sensiblement parallélépipédique avec des surfaces de délimitation (24) qui s'étendent dans un plan de coupe radial du récipient en étant dirigées vers le haut.

5. Récipient selon l'une des revendications précédentes, **caractérisé en ce qu'**au moins une saillie d'appui (122, 222, 322) présente une surface de délimitation (24) décrivant une ondulation dans le sens circonférentiel en étant dirigée vers le haut, le bord inférieur du revêtement (30) s'appuyant de préférence sur le sommet de l'ondulation.

6. Récipient selon l'une des revendications précédentes, **caractérisé en ce qu'**au moins une saillie d'appui (422) est constituée pour être triangulaire, le bord inférieur du revêtement (30) s'appuyant sur un sommet du triangle.

7. Récipient selon l'une des revendications précédentes, **caractérisé en ce qu'**au moins deux saillies d'appui (122, 222) se confondent.

8. Récipient selon l'une des revendications précédentes, **caractérisé en ce que** la zone d'enveloppe (12) est conçue pour constituer une enveloppe au moins partiellement tronconique.

9. Récipient selon l'une des revendications précédentes, **caractérisé en ce que** le revêtement (30) est constitué au moins partiellement de papier et/ou de carton et est collé de préférence avec la zone d'enveloppe (12) et/ou la zone de fond (20).

10. Récipient selon l'une des revendications précédentes, **caractérisé en ce que** le revêtement (30) est constitué au moins partiellement de matière plastique, notamment d'une feuille de matière plastique.

11. Récipient selon l'une des revendications précédentes, **caractérisé en ce que** la coupe (10) est constituée au moins partiellement de polystyrène, de polypropylène et/ou de PET.

12. Récipient selon l'une des revendications précédentes, **caractérisé en ce que** le renfoncement (26) se prolonge sur plus de 1 % au moins, notamment 3 % au moins, de la hauteur totale du récipient.

13. Utilisation d'un récipient selon l'une des revendications précédentes en tant qu'emballage alimentaire, notamment pour des produits laitiers.

14. Coupe (10) destinée à la fabrication d'un récipient selon l'une des revendications 1 à 13.
